# EUROPÄISCHE PATENTSCHRIFT

(11) **EP 0 518 193 B1**
(45) Veröffentlichungstag und Bekanntmachung des Hinweises auf die Patenterteilung: **05.10.1994**
(21) Anmeldenummer: 92109334.0
(22) Anmeldetag: 03.06.1992
(51) Int. Cl.: A47G 7/04

(54) **Halter für Balkonblumenkästen**
Flower box support for balconies
Appui de bac à fleurs pour balcons

(30) Priorität: 10.06.1991 DE 4118893
(43) Veröffentlichungstag der Anmeldung: 16.12.1992
(73) Patentinhaber: Haas, Michael, D-88214 Ravensburg (DE); Haas, Daniel, D-88214 Ravensburg (DE)
(72) Erfinder: Haas, Karl-Hans, D-88287 Grünkraut (DE)
(74) Vertreter: Patentanwälte Eisele, Otten & Roth

(56) Entgegenhaltungen:
- EP-A- 0 334 770
- CH-A- 635 503
- DE-A- 3 506 407
- FR-A- 2 510 349
- Pa-t-en t A bst

## Beschreibung

Die Erfindung betrifft einen Halter für Balkonblumenkästen nach dem Gattungsbegriff des Patentanspruchs 1.

Ein Balkonkastenhalter dieser Gattung ist in der DE-A-3506407 beschrieben und dort als Konsole für einen Blumenkasten bezeichnet. Bei dieser bekannten Konstruktion, die U-Profilschienen aus Aluminium verwendet, sind das Brüstungsteil, welches die Brüstung oder das Geländer übergreift, und das den Blumenkasten tragende Z-förmige Hakenteil einfach durch eine Schraube miteinander verbunden. Der Tragabschnitt am oberen Ende des Hauptabschnitts des Hakenteils, der bezogen auf den horizontalen Abschnitt am unteren Ende nach der entgegengesetzten Seite abgekantet ist, hat ein Gewindeloch, in welches eine Klemmschraube eingeschraubt wird. Der horizontale Schiebeschenkel des Brüstungsteils hat einen Längsschlitz und wird von oben auf den Tragabschnitt aufgelegt, so daß die Schraube den Längsschlitz durchsetzt. Nach Anziehen der Klemmschraube sind die beiden Teile zusammengespannt. Eine Verstellung zur Anpassung an die Brüstungsbreite kann durch Lockern der Klemmschraube erfolgen. Die beiden Teile lassen sich dann im Bereich des Längsschlitzes gegeneinander verschieben.

Es wird als nachteilig empfunden daß beim Lösen der Schraube die beiden Teile auseinanderfallen. Die Gefahr der Verletzung von Personen durch herabfallende Balkonkästen oder Hakenteile ist beträchtlich. Im Zuge der Neuregelung der Produkthaftung wird es unumgänglich, dem Käufer des Artikels die Verpflichtung aufzuerlegen, die Schrauben wenigstens einmal jährlich auf festen Sitz zu prüfen.

Der Erfindung liegt die Aufgabe zugrunde, derartige Blumenkastenhalter als zusammenhängendes System zu konzipieren, bei dem nicht mehr allein die Schraube den Zusammenhalt der beiden Hauptteile gewährleistet.

Diese Aufgabe wird bei einem Halter der einleitend bezeichneten Art erfindungsgemäß dadurch gelöst, daß das Hakenteil und der Schiebeschenkel des Brüstungteils formschlüssig ineinandergefügt sind, so daß sie in Richtung des vertikalen Hauptabschnitts auch ohne Schraube zusammengehelten sind. Das bedeutet, daß die betreffenden Teile nicht nur aneinandergelegt und mittels eines Verbindungselements, z. B. der erwähnten Schraube, zusammengehalten sind, sondern daß sie ihre Verbindungsstellung erst nach einem Vorgang des Ineinanderfügens erreichen. Der Ablauf dieses Fügevorganges hängt davon ab, wie die Verbindungsstelle ausgebildet ist. Bevorzugte Ausführungsbeispiele werden im einzelnen noch erläutert.

Die Wirkung der zusätzlichen formschlüssigen Verbindung besteht darin, daß der Hakenteil bei normaler Belastung auch dann noch am Brüstungsteil hängenbleibt, wenn die Schraube herausgefallen sein sollte. Auch wird das Gewicht des Balkonkastens nicht nur von den Schrauben getragen, sondern auch durch den gegenseitigen Eingriff der beiden kritischen Teile ineinander. Dadurch wird die Unfallsicherheit beträchtlich erhöht und harte Kontrollvorschriften für die Benutzer können entfallen.

Ausführungsbeispiele der Erfindung werden nachfolgend anhand der räumlichen Darstellungen der Zeichnung erläutert. Im einzelnen zeigt
- Fig. 1: einen ersten Balkonkastenhalter mit einfachem Schiebeschenkel,
- Fig. 2: das obere Ende des Hauptabschnitts dieses Halters,
- Fig. 3: einen zweiten Balkonkastenhalter mit profiliertem Schiebeschenkel,
- Fig. 4: einen dritten Balkenkastenhalter mit Rastaussparungen am Schiebeschenkel,
- Fig. 5: das obere Ende des Hauptabschnitts des Halters nach Fig. 4 und
- Fig. 6: eine andere Ausführungsform der in Fig. 5 dargestellten Einzelheit.

Der Halter nach Fig. 1 ist wie die übrigen aus Flachmetall gefertigt und besteht aus einem Hakenteil 1 und einem Brüstungsteil 2, wobei in diesem Beispiel am Hakenteil noch eine Stütze 3 und ein Verlängerungsteil 4 angesetzt sind. Der Hakenteil gliedert sich in einen horizontalen Abschnitt 5, einen vertikalen Hauptabschnitt 6 und einen am oberen Ende desselben in Richtung des horizontalen Abschnitts 5 rechtwinklig abgekanteten Tragabschnitt 7. Der Brüstungsteil 2 ist winkelförmig ausgebildet mit einem vertikalen Schenkel 8 und einem horizontalen sogenannten Schiebeschenkel 9. Beide Schenkel haben Längsschlitze. Im vorliegenden Zusammenhang interessiert der Längsschlitz 10 des Schiebeschenkels.

Wie Fig. 2 zeigt, weist der Hauptabschnitt 6 unmittelbar vor dem Tragabschnitt 7 beiderseits eine Randaussparung 11 auf. Infolge der dadurch gebildeten Engstelle vermag der Hauptabschnitt 6 den Längsschlitz 10 zu durchsetzen, während der Tragabschnitt 7 oben aufliegt und damit den Balkonkasten hält. Eine Schraube ist zusätzlich vorgesehen. Sie wird von unten durch eine unten an den Schiebeschenkel 9 angelegte Brücke 12 gesteckt und durchsetzt den Schlitz 10 und das Loch des Tragabschnitts 7. Durch die aufgeschraubte Flügelmutter wird somit der Schiebeschenkel 9 zwischen dem Tragabschnitt 7 und der Brücke 12 eingeklemmt. Bei gelockerter Schraube läßt sich der Schiebeschenkel verschieben.

Um die Teile 1 und 2 ineinander zu fügen, wird zunächst der Tragabschnitt 7 und der Hauptabschnitt 6 durch den Längsschlitz 10 des Schiebeschenkels 9 gesteckt, wozu letzterer quer zu halten ist. Fährt man dann in der gezeichneten Lage des Schiebeschenkels 9 mit dem Hakenteil 1 so weit nach unten, daß der Tragabschnitt 7 auf dem Schiebeteil 9 zur Auflage kommt, so läßt sich der Hakenteil 1 infolge der Randaussparung 11 in die gezeichnete Lage drehen. Danach wird, wie beschrieben, die Schraube angefügt.

Im Gegensatz zu den beiden anderen insoweit einfacheren Ausführungsbeispielen kann der horizontale Abschnitt 5 des Hakenteils verlängert werden. Der Verlängerungsteil 4 hat eine übliche nach oben weisende rechtwinklige Abkantung 13, welche den Balkonkasten umgreift, und am anderen Ende eine schräg nach unten weisende Abkantung 14. Diese hat eine Öffnung und nimmt den horizontalen Abschnitt 5 auf. Eine Schraube 15 durchsetzt einerseits einen Längsschlitz des Verlängerungsteils 4 und andererseits ein Loch am Ende des horizontalen Abschnitts 5, wodurch der Verlängerungsteil verschiebbar und arretierbar wird.

Bei dem Balkonkastenhalter nach Fig. 3 hat der Hakenteil 1' den gleichen Hauptabschnitt 6 mit Tragabschnitt 7 und Randaussparung 11, wie in Fig. 2 dargestellt. Der Schiebeschenkel 9' des Brüstungsteils 2' hat hier jedoch einen nach unten geöffneten C-Profil-Querschnitt. Der oben liegende Mittelsteg 16 weist einen schmäleren Längsschlitz 17 auf. Die beiden Schenkel des C-Profils sind mit 18 und die schmalen Tragstege mit 19 bezeichnet. Eier ist der Tragabschnitt 7 (in Fig. 3 nicht sichtbar) in das C-Profil eingeschoben, wobei die Randaussparungen 11 die Tragstege 19 aufnehmen. Eine Schraube mit Flügelmutter klemmt den Tragabschnitt 7 und den Mittelsteg 16 zusammen. Wenn die Schraube jedoch gelockert ist, liegt der Tragabschnitt 7 auf den Tragstegen 19 auf, so daß das Hakenteil 1' auch bei fehlender Schraube sich nicht vom Brüstungsteil 2' löst. Auch ein Herausschieben aus dem C-Profil ist kaum zu befürchten, da sich der Tragabschnitt 7 in dem Profil bei Schrägstellung sofort verklemmt.

Bei dem dritten Balkonkastenhalter nach Fig. 4 unterscheidet sich der Hakenteil 1'' insofern von den vorhergehenden, als die in Fig. 5 dargestellten Randaussparungen 20 des Eauptabschnitts 6'' nicht unmittelbar vor dem Tragabschnitt 21 angeordnet sind, sondern in einem Abstand zu diesem. An den Ecken ergeben sich somit nach unten stehende Vorsprünge 22 an dem Tragabschnitt 21. Zum anderen sind die Ränder des Längsschlitzes 23 des Schiebeschenkels 9'' mit regelmäßig angeordneten, einander paarweise gegenüberliegenden rechteckigen Randaussparungen 24 versehen. Die lichte Schlitzbreite im Bereich dieser Randaussparungen ist mindestens so groß wie die Breite des Tragabschnitts 21 und des Hauptabschnitts 6''.

Somit kann der hochgestellte Brüstungsteil 2'' über den Tragabschnitt 21 geschoben werden, indem dieser in zwei einander gegenüberliegende Randaussparungen 24 eingreift. Auch ein nachfolgendes Drehen des Brüstungsteils 2'' um 90° ist möglich, so daß es in die gezeichnete Verbindungsstellung gelangt. Hierbei liegt der Tragabschnitt 21 auf den mit den Randaussparungen 24 abwechselnden Zinnen des Schiebeschenkels 9'' auf und die Vorsprünge 22 greifen in zwei Randaussparungen. Wie in Fig. 1 wird dann zusätzlich unter dem Schiebeschenkel 9'' eine Brücke 12 angelegt und das ganze mit einer Schraube zusammengespannt.

Der Vorteil besteht darin, daß auch bei gelockerter oder ganz fehlender Schraube ein unbeabsichtigtes Verschieben des Brüstungsteils 2'' gegenüber dem Hakenteil 1'' ausgeschlossen ist. Ein absichtliches Verschieben ist nur dann möglich, wenn die Schraube stark gelockert und der Hauptabschnitt 6'' soweit angehoben wird, daß die Zinnen des Schiebeschenkels 9'' die Randaussparungen 20 passieren können.

In der alternativen Ausführungsform nach Fig. 6 haben die Randaussparungen die gleiche Lage wie in Fig. 2. Dieser Tragabschnitt 25 hat jedoch am freien Ende eine nach unten weisende kurze Abkantung 26, welche hier die Verriegelungsfunktion erfüllt. Verschieben ist also möglich, wenn die Schraube gelockert und der Hauptabschnitt 6'' zum Schiebeschenkel 9'' so schräg gestellt wird, daß die Abkantung 26 aus den Randaussparungen 24 nach oben austritt. Außerdem ist es möglich, eine solche Abkantung 26 auch an dem Tragabschnitt 21 gemäß Fig. 5 anzubringen, was zu einer doppelten Verriegelung führt. Diese Variante ist nicht dargestellt.

## Patentansprüche

1. Halter für Balkonblumenkästen mit einem den Kasten umfassenden Hakenteil (1, 1', 1'') der einen horizontalen Abschnitt (5) und einen vertikalen Hauptabschnitt (6) aufweist, und einem die Brüstung übergreifenden winkelförmigen Brüstungsteil (2, 2', 2''), dessen horizontaler Schiebeschenkel (9, 9', 9'') mit dem Hakenteil (1, 1', 1'') in horizontaler Richtung verschiebbar und in der gewählten Stellung mittels einer beide Teile durchsetzenden Schraube arretierbar verbunden ist, wobei der vertikale Hauptabschnitt (6, 6', 6'') des Hakenteils am oberen Ende einen rechtwinklig abgebogenen Tragabschnitt (7, 21, 25) aufweist, dadurch gekennzeichnet, daß der Hakenteil (1, 1', 1'') und der Schiebeschenkel (9, 9', 9'') des Brüstungsteils (2, 2', 2'') formschlüssig ineinandergefügt sind, so daß sie in Richtung des vertikalen Hauptabschnitts (6) auch ohne Schraube zusammemgehalten sind.

2. Halter nach Anspruch 1, dadurch gekennzeichnet, daß der Tragabschnitt (7) von dem vertikalen Hauptabschnitt (6) weg in die gleiche Richtung weist wie der horizontale Abschnitt (5).

3. Halter nach Anspruch 1, dadurch gekennzeichnet, daß der Schiebeschenkel (9) einen Längsschlitz (10) und der Hauptabschnitt (6) unmittelbar vor dem Tragabschnitt (7) beiderseits eine Randaussparung (11) aufweist, wobei die zwischen den Randaussparungen verbleibende Breite des Hauptabschnitts (6) auf die Schlitzbreite abgestimmt ist.

4. Halter nach Anspruch 1, dadurch gekennzeichnet, daß der Schiebeschenkel (9') einen nach unten geöffneten C-Profil-Querschnitt hat, daß der Hauptabschnitt (6) unmittelbar vor dem Tragabschnitt (7) beiderseits eine Randaussparung (11) aufweist und daß die Breite des Tragabschnitts (7) auf den Abstand der Schenkel (18) des C-Profils und die zwischen den Randaussparungen (11) verbleibende Breite des Hauptabschnitts (6) auf den Abstand der Tragstege (19) des C-Profils abgestimmt ist.

5. Halter nach Anspruch 4, dadurch gekennzeichnet, daß der Mittelsteg (16) des Schiebeschenkels (9') einen Längsschlitz (17) aufweist und in der Verbindungsstellung der Tragabschnitt (7) mittels einer Schraube an den Mittelsteg (16) herangezogen wird.

6. Halter nach Anspruch 1, dadurch gekennzeichnet, daß der Schiebeschenkel (9'') einen Längsschlitz (23) hat, dessen parallele Ränder eine Mehrzahl einander paarweise gegenüberliegender Randaussparungen (24) aufweisen.

7. Halter nach Anspruch 6, dadurch gekennzeichnet, daß der Hauptabschnitt (6'') in einem Abstand vor dem Tragabschnitt (21) beiderseits eine Randaussparung (20) aufweist, und daß die zwischen diesen Randaussparungen verbleibende Breite des Hauptabschnitts (6'') auf die lichte Weite des Längsschlitzes des Schiebeschenkels (9'') und die Gesamtbreite des Hauptabschnitts (6'') auf die größere lichte Weite des Längsschlitzes des Schiebeschenkels (9'') im Bereich seiner Randaussparungen abgestimmt ist.

8. Halter nach Anspruch 6, dadurch gekennzeichnet, daß am Ende des Tragabschnitts (25) eine nach unten weisende Abkantung (26) vorgesehen ist, welche in der Verbindungsstellung in zwei einander gegenüberliegende Randaussparungen (24) des Längsschlitzes des Schiebeschenkels (9'') eingreift.

9. Halter nach Anspruch 3, 7 oder 8, dadurch gekennzeichnet, daß in der Verbindungsstellung der oben liegende Tragabschnitt (7, 21, 25) und eine unten an den Schiebeschenkel angelegte Brücke (12) mittels einer Schraube zusammengespannt sind.

10. Halter nach Anspruch 1, dadurch gekennzeichnet, daß an dem unteren horizontalen Schenkel (5) des Hakenteils (1) ein Verlängerungsteil (4) angebracht ist, daß dieses an seinem dem Hauptabschnitt (6) zugewandten Ende eine schräge Abkantung (14) mit einer Öffnung aufweist, welche den horizontalen Schenkel (5) aufnimmt, und daß eine am Ende des horizontalen Schenkels sitzende Schraube in einem Längsschlitz des Verlängerungsteils geführt ist.

## Claims

1. A holder for balcony flower boxes with, engaging around the box, a hook-shaped part (1, 1', 1'') comprising a horizontal portion (5) and a main vertical portion (6) and with, engaging over the balustrade, an angular balustrade part (2, 2', 2'') of which the horizontal sliding arm (9, 9', 9'') is, together with the hook-shaped part (1 , 1', 1''), adapted for displacement in a horizontal direction and can be locked in the selected position by means of a screw passing through both parts, the main vertical portion (6, 6', 6'') of the hook-shaped part having at its upper end a carrier portion (7, 21, 25) which is bent over at a right-angle, characterised in that the hook-shaped part (1, 1', 1'') and the sliding arm (9, 9', 9'') of the balustrade part (2, 2', 2'') are form-lockingly inter-engaged so that even without a screw, they are held together in the direction of the main vertical portion (6).

2. A holder according to Claim 1, characterised in that the carrier portion (7) faces away from the main vertical portion (6), in the same direction as the horizontal portion (5).

3. A holder according to Claim 1, characterised in that the sliding arm (9) has a longitudinal slot (10) while the main portion (6) has immediately preceding the carrier portion (7) a marginal recess (11) on both sides, the width of the main portion (6) remaining between the marginal recesses being adapted to the width of the slot.

4. A holder according to Claim 1, characterised in that the sliding arm (9') has a downwardly open C-shaped cross-section and in that the main portion (6) has on both sides and immediately preceding the carrier portion (7) a marginal recess (11) and in that the width of the carrier portion (7) is adapted to the distance between the arms (18) of the C-shaped profile and that width of the main portion (6) which remains between the marginal recesses (11) is adapted to the distance between the carrier webs (19) of the C-shaped profile.

5. A holder according to Claim 4, characterised in that the middle web (16) of the sliding arm (9') has a longitudinal slot (17) and, in the connection position, the carrier portion (7) is drawn up against the middle web (16) by means of a screw.

6. A holder according to Claim 1, characterised in that the sliding arm (9'') has a longitudinal slot (23) the parallel edges of which comprise a plurality of marginal recesses (24) disposed opposite each other in pairs.

7. A holder according to Claim 6, characterised in that the main portion (6'') has on both sides and at a distance from and preceding the carrier portion (21) a marginal recess (20) and in that the width of the main portion (6'') remaining between these marginal recesses is adapted to the inside dimension of the longitudinal slot in the sliding arm (9'') while the total width of the main portion (6'') is adapted to the greater inside width of the longitudinal slot in the sliding arm (9'') in the region of its marginal recesses.

8. A holder according to Claim 6, characterised in that there is at the end of the carrier portion (25) a downwardly pointing angled-over edge (26) which in the connection position engages two oppositely disposed marginal recesses (24) in the longitudinal slot in the sliding arm (9'').

9. A holder according to Claim 3, 7 or 8, characterised in that in the connection position the upper carrier portion (7, 21, 25) and a bridge (12) applied against the underneath of the sliding arm are clamped together by means of a screw.

10. A holder according to Claim 1, characterised in that an extension part (4) is mounted on the lower horizontal arm (5) of the hook-shaped part (1) and in that this latter has at its end which is towards the main portion (6) a sloping angled-over edge (14) with an aperture which accommodates the horizontal arm (5) and in that a screw disposed at the end of the horizontal arm is guided in a longitudinal slot in the extension part.

## Revendications

1. Appui de bac à fleurs pour balcons, comportant une partie de crochet entourant le bac (1,1',1''), qui présente un tronçon horizontal (5) et un tronçon principal vertical (6), et une partie de rambarde (2,2',2'') de forme angulaire et saisissant la rambarde, dont la branche coulissante horizontale (9,9',9'') peut être déplacée en direction horizontale avec la partie de crochet (1,1',1'') et est reliée à celle-ci, de façon bloquable dans la position choisie, au moyen d'une vis traversant les deux parties, le tronçon principal vertical (6,6',6'') de la partie de crochet présentant, à l'extrémité supérieure, un tronçon de support cintré à angle droit (7,21,25),
caractérisé en ce que la partie de crochet (1,1',1'') et la branche coulissante (9,9',9'') de la partie de rambarde (2,2',2'') sont engagées l'une dans l'autre mécaniquement, de sorte qu'elles sont maintenues ensemble en direction du tronçon vertical (6) également sans vis.

2. Appui selon la revendication 1,
caractérisé en ce que le tronçon de support (7) s'éloigne du tronçon principal vertical (6) dans le même sens que le tronçon horizontal (5).

3. Appui selon la revendication 1,
caractérisé en ce que la branche coulissante (9) présente une fente longitudinale (10) et le tronçon principal (6) présente, directement avant le tronçon de support (7), des deux côtés, un évidement marginal (11), la largeur, restant entre les évidements marginaux, du tronçon principal (6) étant adaptée à la largeur de la fente.

4. Appui selon la revendication 1,
caractérisé en ce que la branche coulissante (9') présente une section transversale ayant un profil en C ouvert vers le bas, en ce que le tronçon principal (6) présente, directement avant le tronçon de support (7), des deux côtés, un évidement marginal (11), et en ce que la largeur du tronçon de support (7) est adaptée à l'écartement des branches (18) du profil en C et la largeur, restant entre les évidements marginaux (11), du tronçon principal (6) est adaptée à l'écartement des nervures de support (19) du profil en C.

5. Appui selon la revendication 4,
caractérisé en ce que l'âme (16) de la branche coulissante (9') présente une fente longitudinale (17) et, dans la position de liaison, le tronçon de support (7) est appuyé contre l'âme (16) au moyen d'une vis.

6. Appui selon la revendication 1,
caractérisé en ce que la branche coulissante (9'') présente une fente longitudinale (23) dont les bords parallèles présentent une pluralité d'évidements marginaux (24) opposés l'un à l'autre par paire.

7. Appui selon la revendication 6,
caractérisé en ce que le tronçon principal (6'') présente, à une distance avant le tronçon de support (21), des deux côtés, un évidement marginal (20), et en ce que la largeur, restant entre ces évidements marginaux, du tronçon principal (6'') est adaptée à la largeur intérieure de la fente longitudinale de la branche coulissante (9'') et la largeur totale du tronçon principal (6'') est adaptée à la largeur intérieure plus grande de la fente longitudinale de la branche coulissante (9'') dans la zone de ses évidements marginaux.

8. Appui selon la revendication 6,
caractérisé en ce que, à l'extrémité du tronçon de support (25), il est prévu un chanfrein orienté vers le bas (26), lequel, dans la position de liaison, s'engage dans deux évidements marginaux opposés l'un à l'autre (24) de la fente longitudinale de la branche coulissante (9'').

9. Appui selon la revendication 3, 7 ou 8,
caractérisé en ce que, dans la position de liaison, le tronçon de support supérieur (7,21,25) et un pont (12) appliqué en bas contre la branche coulissante sont serrés ensemble au moyen d'une vis.

10. Appui selon la revendication 1,
caractérisé en ce que, sur la branche horizontale inférieure (5) de la partie de crochet (1), est prévu un prolongement (4), en ce que celui-ci présente, à son extrémité en regard du tronçon principal (6), un chanfrein incliné (14) ayant une ouverture, laquelle reçoit la branche horizontale (5), et en ce qu'une vis située à l'extrémité de la branche horizontale est guidée dans une fente longitudinale du prolongement.
